# FASCICULE DE BREVET EUROPEEN

(11) **EP 0 418 172 B1**
(45) Date de publication et mention de la délivrance du brevet: **28.12.1994**
(21) Numéro de dépôt: 90420392.4
(22) Date de dépôt: 03.09.1990
(51) Int. Cl.: A43B 5/04

(54) **Chaussure de ski articulée permettant les mouvements physiologiques de la cheville**
Normale Knöchelbewegungen zulassender gelenkiger Skischuh
Articulated ski boot permitting natural movement of the ankle

(30) Priorité: 06.09.1989 FR 8911859
(43) Date de publication de la demande: 20.03.1991
(73) Titulaire: RHENTER, Jean Luc, 69700 Saint Andéol Le Château (FR); Langlade, Ariel, F-69700 Saint Andéol Le Château (FR)
(72) Inventeur: RHENTER, Jean Luc, 69700 Saint Andéol Le Château (FR); Langlade, Ariel, F-69700 Saint Andéol Le Château (FR)
(74) Mandataire: Ropital-Bonvarlet, Claude

(56) Documents cités:
- DE-A- 3 303 520
- DE-U- 8 702 913
- FR-A- 1 412 281
- FR-A- 2 091 832
- FR-A- 2 433 311
- US-A- 4 199 879

## Description

La présente invention concerne le domaine technique général des équipements destinés à la pratique du ski alpin ou de ses dérivés, et concerne, plus particulièrement, le domaine technique spécialisé des chaussures de ski.

La conception moderne des chaussures de ski repose sur deux principes généraux qui consistent à assurer une protection de la cheville et une bonne conduite des skis. Un moyen simple d'y parvenir est de bloquer la cheville dans la chaussure, ce qui diminue considérablement les traumatismes de cette articulation et ce qui permet une solidarisation de la jambe avec le ski, la conduite du ski étant alors assurée par les seules articulations du genou et de la hanche.

La plupart des chaussures de ski alpin sont, en conséquence, uniquement conçues pour respecter les contours anatomiques du pied et de la cheville.

Il est ainsi connu, par le brevet **FR-A-2 091 832**, de réaliser une chaussure de ski adaptable sur le plan anatomique au pied et au tibia de chaque skieur, tout en présentant une étanchéité entre la tige et la semelle de la chaussure. Le bord inférieur de la tige est engagé à l'intérieur d'une rainure ménagée dans la semelle. La tige de cette chaussure est destinée à être bloquée en position par rapport à la semelle après son adaptation à la morphologie du skieur.

De telles chaussures présentent l'inconvénient d'empêcher les mouvements physiologiques de la cheville qui se font dans les trois plans de l'espace, à savoir le plan frontal, le plan horizontal et le plan sagittal. Le blocage des mouvements de la cheville présente les inconvénients de diminuer les facultés d'adaptation du pied par l'intermédiaire de la cheville au sol et de réduire fortement, sinon complètement, les possibilités d'échappement du membre inférieur lorsque le pied est bloqué au sol. Ce non respect de la physiologie de l'articulation de la cheville conduit, en cas de chute notamment, à une augmentation significative des contraintes mécaniques au niveau du genou et, en particulier, au niveau du système ligamentaire. La fréquence et la gravité des lésions ligamentaires du genou sont, en conséquence, fortement augmentées avec ce type de chaussure.

On a déjà proposé, pour tenter d'améliorer le confort et les performances, de réaliser des chaussures de ski permettant de retrouver au moins partiellement une possibilité de mouvement relativement à l'articulation de la cheville. Ces chaussures de ski comportent une coque plantaire incluant une empeigne et une tige articulée sur la coque plantaire au-dessus de l'articulation tibio-tarsienne autour d'un axe sensiblement parallèle au plan d'extension de la semelle. Ce type de réalisation présents, certes, l'avantage de permettre un certain degré de flexion de la cheville autour de l'axe d'articulation tibio-tarsien et donc dans le plan saggital, mais ce type de réalisation maintient toujours l'articulation de la cheville dans un état de blocage total, dans le plan frontal ou horizontal. Dans certaines réalisations, telles que celles divulguées dans les documents de brevets **DE-U-8 702 913** ou **DE-A-3 303 520** par exemple, la tige est montée pour pouvoir s'adapter à l'anatomie de chaque skieur, en coulissant selon un axe sensiblement vertical. Un tel montage n'autorise cependant pas un mouvement de la cheville dans un plan horizontal, ce qui ne permet aucun débattement angulaire, même partiel, assimilable aux mouvements naturels de l'articulation naturelle de la cheville.

Le concept de la chaussure de ski à tige articulée autour de l'axe tibio-tarsien, s'il permet dans une certaine mesure une flexion de la cheville tout en restant dans le cadre des techniques classiques de conduite du ski, ne porte donc pas remède à l'aggravation des lésion au niveau de l'appareil ligamentaire du genou et ne permet pas d'utiliser le potentiel physiologique complet de l'articulation de la cheville.

On connaît, en outre, le brevet **FR-A-2 536 966** dont l'objectif est de reconstituer l'angle d'inclinaison naturel de la jambe du skieur en proposant une chaussure de ski dont la tige rigide est mobile dans un plan vertical transversal à l'axe longitudinal du pied. La mobilité de la tige est obtenue par montage de la tige rigide sur en étrier semi-circulaire coulissant dans un guide ménagé à l'intérieur de la coque de la chaussure. Ce type de chaussure n'autorise pas les mouvements physiologiques de l'articulation de la cheville, puisque seule est permise l'inclinaison latérale de la jambe par rapport au pied du skieur.

Cette chaussure rend impossibles les mouvements physiologiques de la cheville, puisque tout mouvement dans le plan frontal de la cheville est accompagné d'un mouvement dans le plan horizontal et, à un moindre degré, dans le plan sagittal.

On connaît également la chassure de ski décrite dans le brevet **US-A-4 199 879** qui s'efforce pour des raisons de sécurité, de rendre une certaine liberté à l'articulation de la cheville dans les trois plans de l'espace. A cette fin, il est proposé d'associer à une coque plantaire contenant le bloc calcanéo-pédieux, une enveloppe rigide assimilable à un simple corps cylindrique, destiné à contenir le bas de la jambe du skieur au-dessus des malléoles. L'enveloppe rigide est reliée à la coque par l'intermédiaire d'un dispositif d'articulation constitué de deux ressorts hélicoïdaux s'étendant chacun extérieurement et latéralement à la chaussure.

Un tel agencement permet un débattement angulaire relatif de la coque et de la tige dans les trois plans de l'espace, mais ne fournit pas un montage étanche entre les deux pièces, puisqu'une enveloppe externe flexible doit être prévue. Par ailleurs, le recours au montage de ressorts conduit à un simple amortissement de type dynamique des mouvements de l'articulation de la cheville et non pas à un contrôle passif des mouvements de l'articulation dans ses limites physiologiques naturelles. De plus, le recours à des ressorts latéraux et extérieurs présente un double inconvénient lié à une sollicitation musculaire importante de l'articulation, et ce dans des lieux géométriques en dehors de l'articulation naturelle de la cheville. On notera enfin que la position externe des ressorts est telle qu'ils constituent une source potentielle d'accrochage et de chute pour le skieur.

L'objet de la présente invention est donc de porter remède aux inconvénients des chaussures de ski de l'art antérieur pour réaliser une chaussure de ski respectant, au moins partiellement, la physiologie de l'articulation de la cheville, sans nuire à sa protection et à la conduite du ski, tout en diminuant les risques de lésions ligamentaires du genou.

Un autre objet de l'invention consiste à réaliser une chaussure de ski autorisant les mouvements simultanés du pied dans les plans horizontal et frontal.

Un objet secondaire de l'invention est de réaliser une chaussure de ski permettant une reproduction améliorée de l'articulation de la cheville dans le plan saggital.

L'objet de l'invention est atteint grâce à une chaussure de ski comportant, d'une part, une coque plantaire munie d'une semelle et d'une zone d'empeigne destinée à reposer directement ou indirectement sur un support, tel un ski par exemple, et apte à contenir au moins la base plantaire du pied et le bloc calcanéo-pédieux et, d'autre part, une tige rigide adaptable sur la-dite coque et apte à envelopper et soutenir l'articulation tibio-tarsienne de la cheville, la coque et la tige étant montées avec une liberté de mouvement relatif.

Selon l'invention, l'enveloppe rigide est une tige apte à soutenir et envelopper l'articulation tibio-tarsienne de la cheville et l'astragale, montée et adaptée de manière étanche sur la coque par l'intermédiaire du dispositif d'articulation, lequel est monté pour permettre un débattement angulaire relatif de la tige et de la coque, selon au moins une liberté de mouvement dont le ou les axes instantanés de mouvement sont circonscrits à l'intérieur d'une enveloppe géométrique en forme de cône de révolution dénommé cône sous-astragalien et représentatif des mouvements d'éversion et d'inversion.

D'autres modes particuliers de réalisation selon l'invention sont indiqués dans les revendications 2 à 16.

Diverses autres caractéristiques ressortent de la description faite ci-dessous en référence aux dessins annexés qui montrent, à titre d'exemples non limitatifs, des formes de réalisation de l'objet de l'invention.

La **fig. 1** montre une vue schématique latérale externe de l'articulation de la cheville et du pied dans une chaussure de ski conforme à l'invention.

La **fig. 2** montre l'articulation de la cheville selon une vue supérieure prise à partir de la **fig. 1.**

La **fig. 3** montre un premier exemple de réalisation selon une coupe longitudinale d'une chaussure de ski selon l'invention.

La **fig. 4** montre une vue en coupe d'un premier exemple de réalisation d'une chaussure selon l'invention prise selon une coupe effectuée selon la ligne **IV-IV** de la **fig. 3.**

La **fig. 5** montre un détail du dispositif d'articulation selon l'invention pris selon la coupe **V-V** de la **fig. 3.**

La **fig. 6** montre un détail du dispositif d'articulation selon l'invention pris selon la coupe **VI-VI** de la **fig. 3.**

Les **fig. 7** et **8** illustrent des variantes de réalisation du dispositif d'articulation conforme à l'invention.

La **fig. 9** montre une vue d'une chaussure de ski conforme à l'invention prise selon une vue postérieure de la chaussure.

Les **fig. 10** et **11** illustrent une autre variante de réalisation montrant un montage particulier des deux parties de la chaussure.

La **fig. 1** montre, de manière schématique, la répartition des os constituant l'articulation sous-astragalienne de la cheville d'un être humain à l'intérieur d'une chaussure de ski dont l'enveloppe extérieure **1**, ainsi que la semelle **2**, ont été représentées en lignes pointillées. La vue générale représentée peut être considérée comme illustrant la position de la cheville et de l'arrière-pied droit d'un skieur, vu latéralement de l'extérieur, selon un plan s'étendant selon la direction de l'axe longitudinal principal de la chaussure, et sensiblement perpendiculaire au plan de support et d'extension de la chaussure matérialisé par le plan **P** considéré comme le plan d'appui et d'extension de la semelle **2** de la chaussure.

L'articulation sous-astragalienne de la cheville est constituée du calcanéum **3**, de l'astragale **4**, l'ensemble constitué du cuboïde **5**, du scaphoïde **6**, des cunéiformes **7**, puis des métatarsiens et, enfin, des phalanges, non représentées sur la **fig. 1,** formant le bloc calcanéo-pédieux.

Les mouvements de l'articulation sous-astragalienne dans l'espace peuvent être considérés comme étant le résultat des positions relatives dans l'espace de l'ensemble des positions du bloc calcanéo-pédieux constitué du calcanéum **3**, du cuboïde **5**, du scaphoïde **6** et cunéiformes **7** et des métatarsiens **8** par rapport a l'astragale **4**. De manière plus précise, ces mouvements sont définis de manière classique en anatomie par un mouvement d'inversion, et par un mouvement d'éversion de la cheville.

Par inversion de la cheville, on entend un mouvement qui associe une combinaison partielle ou non de l'ensemble des mouvements suivants dans les trois plans de l'espace, à savoir :
- dans le plan horizontal confondu selon la **fig. 1** avec le plan **P**, une rotation dite interne, car dirigée vers la face intérieure du pied opposé, cette rotation interne présentant une amplitude maximum de rotation de 30° par rapport à une position d'aplomb normal du pied dans laquelle l'axe longitudinal du pied est sensiblement parallèle au plan de symétrie de l'être humain,
- dans le plan frontal correspondant à un plan **F** perpendiculaire au plan **P**, un roulis dit interne d'une amplitude de 25° environ défini par rapport aux deux positions extrêmes basse et haute d'amplitude du roulis interne,
- dans le plan saggital, non représenté et matérialisé par le plan de la coupe de la **fig. 1**, une flexion, dite plantaire, d'une amplitude de 10° environ dirigée selon la flèche **f₁** et définie par rapport à une position normale d'aplomb d'un être humain situé sur un plan horizontal.

Les amplitudes données ci-dessus en référence correspondent à des valeurs moyennes, chaque amplitude étant susceptible de varier de plus ou moins 5 à 10 degrés selon l'âge de l'individu, ainsi que selon ses caractéristiques anatomiques propres.

De la même façon, on désigne par éversion de la cheville un mouvement associant dans les trois plans de l'espace selon une direction générale s'écartant ou s'éloignant du plan de symétrie vertical de l'individu :
- une rotation externe de 30° au maximum dans le plan horizontal,
- dans le plan frontal **F**, un roulis externe d'environ 20°,
- dans le plan sagittal, une flexion, dite dorsale, dirigée selon la flèche **f₂** et d'une amplitude de 10° environ.

Des investigations menées sur les mouvements de l'articulation sous-astragalienne du pied et de la cheville ainsi définie ont montré que l'ensemble de ces mouvements d'inversion et d'éversion dans les trois plans de l'espace possédaient des axes instantanés de déplacement ou, encore, de mouvement, dont le déplacement était limité et circonscrit à une enveloppe géométrique assimilable à un cône de révolution **11**, dénommé ci-après cône sous-astragalien.

Le sommet **S** du cône **11** peut être considéré comme se situant à une distance **d** en arrière du calcanéum et à une hauteur **H₁** sensiblement équivalent au tiers de la hauteur **H** représentative de la hauteur du bord postérieur extrême du calcanéum **3**. De préférence, le sommet **S** est également situé au centre de la projection géométrique du calcanéum **3** sur le plan frontal **F**.

La détermination de l'inclinaison du cône **11** par rapport au plan **P** peut être définie par l'intermédiaire des deux faisceaux de ligaments en haie **12** et **13**, dont l'intersection doit être située sur l'axe central **14** du cône **11**. En pratique, l'angle **α**, formé par l'intersection de l'axe central **14** du cône **11** avec le plan **P**, a une valeur comprise entre 20 et 50° et, de préférence, comprise entre 30 et 45°. Le cône **11** est encore défini par son angle d'ouverture **β** dont la valeur moyenne varie entre 15 à 30° selon l'âge des individus et leurs particularités anatomiques.

La **fig. 2** représente un pied droit, en vue supérieure, à l'intérieur d'une chaussure **1**. Sur la **fig. 2**, l'axe **x-x′** représente l'axe longitudinal de la chaussure **1**. En projection dans un plan horizontal, l'axe **x-x′** et l'axe central **14** du cône **11** forment un angle **γ** compris entre 10 et 30°, le cône **11** étant, en conséquence, dirigé vers l'intérieur du pied.

L'ensemble de ces définitions géométriques et angulaires permet donc de définir dans l'espace la disposition et l'orientation du cône sous-astragalien **11** représentatif de l'enveloppe à l'intérieur de laquelle se déplacent les axes instantanés de mouvement de l'articulation sous-astragalienne.

La **fig. 3** illustre un premier exemple de réalisation d'une chaussure conforme à l'invention et constituée d'une coque plantaire **15** munie d'une semelle **2** destinée à reposer directement ou indirectement sur un support matérialisé par le plan **P**. La coque plantaire **15** est apte à servir de support à la base plantaire du pied et à contenir au moins une partie de la masse dorsale du pied, y compris le bloc calcanéo-pédieux, par l'intermédiaire d'une zone d'empeigne **16**.

La chaussure selon l'invention est, en outre, composée d'une tige rigide **17** adaptable de manière étanche sur la coque plantaire **15** et apte à envelopper et soutenir les articulations de la cheville et, en particulier, l'articulation tibio-tarsienne **10** et l'astragale **4**, aussi bien latéralement qu'antérieurement et postérieurement.

L'adaptation de la tige rigide **17** sur la coque plantaire **15** est réalisée par l'intermédiaire d'un dispositif d'articulation qui, dans l'exemple représenté à la **fig. 3**, comporte deux moyens de liaison entre la coque plantaire **15** et la tige rigide **17**, en vue de permettre un débattement angulaire relatif de la coque et de la tige.

Le premier moyen de liaison **22** (**fig. 3** et **6**) est disposé sur la partie postérieure de la chaussure dans la zone destinée à accommoder et servir de siège de réception au talon du skieur et est constitué d'un ergot **23** solidaire de la coque plantaire **15** et comportant une tête, sphérique ou hémisphérique par exemple, engagée avec un jeu de montage à l'intérieur d'une cavité **24** ménagée à l'intérieur de l'épaisseur de la tranche terminale **25** de la tige rigide **17**. L'ergot **23** et la cavité **24** sont disposés et réalisés sur la chaussure au voisinage du sommet **S** du cône sous-astragalien **11**, de manière que le débattement relatif de la coque plantaire **15** et de la tige rigide **17** s'effectue autour d'axes instantanés confinés à l'intérieur du cône sous-astragalien **11** précédemment défini. Suivant les formes conjuguées de l'ergot **23** et de la cavité **24**, les libertés de mouvement permises par le moyen de liaison postérieur **22** peuvent consister en des rotations autour d'un axe **A₁** dirigé de la partie postérieure de la chaussure vers la partie antérieure de la chaussure à l'intérieur du cône **11** et/ou en des rotations autour d'un axe **A₂** de direction confondue avec l'axe longitudinal de la partie de support de la tête de rotation de l'ergot **23**, l'axe de rotation **A₂** étant bien évidemment confiné à l'intérieur du cône sous-astragalien **11**. De préférence, le moyen de liaison postérieur **22** permet une combinaison des rotations précédemment définies et, avantageusement, on utilisera tout moyen de liaison assurant un déplacement relatif de la coque plantaire **15** et de la tige rigide **17** dans les trois plans de l'espace. A titre de variante, il est possible d'inverser le type de montage proposé, et de rendre l'ergot **23** solidaire de la tige rigide **17** et de ménager la cavité **24** dans l'épaisseur de la coque plantaire **15**.

De la même façon, à titre de variante, il est possible de remplacer le montage à ergot montré à la **fig. 3** par un montage du type à rotules tel qu'illustré à la **fig. 8**. Dans cette variante de réalisation, les deux cavités **26** et **27** sont, de préférence, semi-sphérique, munies de zones de dépouille annulaire et ménagées, respectivement, dans l'épaisseur de la tige rigide **17** et de la coque plantaire **15**, ces mêmes cavités **26** et **27** servant de siège de réception à une rotule **28** fixée à demeure par tout moyen approprié sur la coque plantaire ou la tige rigide. Un tel montage, avec jeu relatif, assure également un débattement angulaire relatif selon les trois directions de l'espace de la coque plantaire **15** par rapport à la tige rigide **17**.

Le dispositif d'articulation de la **fig. 3** est complété par un moyen de liaison antérieur **32** disposé avantageusement entre la zone d'empeigne **16** de la coque plantaire **15** et la partie antérieure **17a** de la tige rigide **17**. Pour respecter au moins partiellement la physiologie de l'articulation sous-astragalienne de la cheville, telle que définie précédemment, le moyen de liaison antérieur est disposé au moins partiellement dans le cône sous-astragalien **11**, afin que les axes instantanés de déplacement de la coque plantaire **15** et de la tige rigide **17** dans les trois plans de l'espace soient situés à l'intérieur du cône sous-astragalien **11**. A cet effet, il est prévu, de manière préférentielle, de réaliser un ergot **33** à tête sphérique ou hémisphérique par exemple surmontant une embase cylindrique **34** solidaire de la zone d'empeigne **16**. La tête de l'ergot **33** est montée à l'intérieur d'une cavité réceptrice **35** ménagée dans l'épaisseur de la partie antérieure **17a** de la tige rigide, la tête de l'ergot **33** étant maintenue en place à l'intérieur de la cavité **35** par l'intermédiaire d'un épaulement annulaire **36** interne à la cavité **35**.

Les **fig. 4** et **5** montrent que la cavité **35** peut présenter avantageusement une section transversale de forme elliptique décroissante de l'épaulement annulaire **36** jusqu'au fond de la cavité, pour permettre en association avec le jeu relatif de montage de l'ergot **33** à l'intérieur de la cavité **35**, un déplacement entièrement libre de la coque plantaire **15** par rapport à la tige rigide **17**. Ainsi, comme le montre la **fig. 4**, l'ergot **33** peut se déplacer parallèlement au plan **P** pour venir occuper une position située sur l'axe **B₁** ou **B₂** par exemple.

De la même façon, ces déplacements peuvent, bien évidemment, être combinés avec des rotations angulaires de la coque plantaire **15** ou de la tige rigide **17** autour de l'axe de déplacement instantané constitué par l'axe de l'embase cylindrique **34** et matérialisé par exemple par le passage du plan fictif central **R** de la tige rigide dans les positions **R₁** et **R₂**.

Avantageusement, les débattements angulaires relatifs de la coque plantaire **15** par rapport à la tige rigide **17** sont limités, d'une part, par le jeu relatif des deux moyens antérieurs et postérieurs d'articulation et, d'autre part, par des moyens de butée ménagés au niveau de la zone de jonction et d'emboîtement **41** entre la coque plantaire **15** et la tige rigide **17**. La butée inférieure peut ainsi être constituée par la bordure supérieure **42** de la limite supérieure de la coque plantaire **15**. La butée supérieure est alors constituée par la bordure inférieure **43** de la limite inférieure de la tige rigide **17**.

Le dispositif d'articulation ainsi décrit est avantageusement pourvu d'une élasticité qui peut être conféré par l'interposition sur les deux bords latéraux de la chaussure et entre la coque plantaire **15** et la tige rigide **17**, de dynamomètres à ressort **44**, comme illustré à la **fig. 9**. Les dynamomètres à ressort **44** sont utilement pourvus d'un système de réglage de la tension du ressort en vue d'assurer un réglage de la souplesse du débattement angulaire relatif entre la coque plantaire **15** et la tige rigide **17**. Il est évident que tout système élastique équivalent assurant une rigidification contrôlée du dispositif d'articulation **21** est envisageable sans sortir du cadre de l'invention.

La **fig. 7** montre, selon une vue en coupe, un détail d'une variante de réalisation du moyen de liaison antérieur **32**, lequel peut être constitué d'une double rotule **45** comportant un corps cylindrique central **46** supportant deux rotules sphériques **47** et **48** à ses deux extrémités. Les sièges de réception des rotules **47** et **48** sont constitués de cavités **49** et **50** identiques à la cavité **35** de la variante illustrée à la **fig. 3** et ménagées respectivement dans la paroi antérieure **17a** de la tige rigide **17** et dans la zone d'empeigne **16**. Les cavités **49** et **50** débouchent à l'extérieur de la paroi antérieure **17a** et de la zone d'empeigne **16** par deux alésages cylindriques **51, 52** traversés par le corps cylindrique **46**. Le dimensionnement relatif de la double rotule **45**, des cavités **49, 50** et des alésages cylindriques **51** et **52** est prévu pour assurer, d'une part, la rétention de la double rotule **45** à l'intérieur des cavités **49** et **50** et, d'autre part, pour assurer un débattement angulaire dans les trois plans de l'espace de la tige rigide **17** par rapport à la coque plantaire **16**, et ce autour d'axes de déplacement instantanés confinés à l'intérieur du cône sous-astragalien **11**.

Un montage particulièrement avantageux et pratique des moyens de liaison antérieur et postérieur consiste à disposer les centres géométriques respectifs des moyens de liaison postérieur **22** et antérieur **32** sur l'axe central **14** du cône sous-astragalien **11**. En raison de la plasticité des tissus de la plante du pied, il est cependant possible de disposer les-dits centres géométriques dans un plan vertical incluant le grand axe central et longitudinal **x-x′** de la chaussure de ski.

La **fig. 9** montre une vue de la face arrière ou postérieure d'une chaussure pour pied droit conforme à l'invention. La disposition illustrée présente un montage dans lequel une tige supérieure rigide **55** est articulée par rapport à la tige **17** autour d'un axe **y-y′** transversal au plan médian longitudinal **M** de la chaussure **1**. L'axe **y-y′** de l'articulation **56** est disposé sur la chaussure **1**, de manière à s'étendre sensiblement au niveau de la pince tibio-péronière représentative de l'articulation tibio-tarsienne **10** (voir **fig. 1**) de l'articulation de la cheville, en vue d'accommoder la flexion de cette articulation. De manière particulièrement avantageuse, l'axe transversal **y-y′** est incliné par rapport au plan de support et d'extension principal **P** de la chaussure et s'élève progressivement de l'extérieur vers l'intérieur de la chaussure. L'axe **y-y′** présente une inclinaison de l'ordre de 15 à 25° par rapport au plan **P**.

Les problèmes d'étanchéité résultant de la réalisation d'une chaussure de ski en au moins deux parties seront résolus par l'interposition de languettes d'étanchéité disposées à l'intérieur ou à l'extérieur de la chaussure et longeant par exemple la zone de jonction **41**.

Les **fig. 10** et **11** illustrent une variante de réalisation dans laquelle le dispositif d'articulation est constitué de deux barrettes **51** interposées latéralement, entre la coque **15** et la tige **17**. Chaque barrette **51** est solidaire de la coque **15** par un élément d'immobilisation inférieur **52**, du type vis, rivet ou analogue, et par un élément de fixation supérieur **53**, du type vis, tenon, rivet ou insert, par exemple. L'élément de fixation supérieur **53** et la barette **51** possèdent un jeu de montage relatif autorisant des mouvements de la tige **17** dans les trois plans de l'espace, autour d'axes instantanés de déplacement dont la résultante géométrique se déplace dans le cône **11** pour respecter l'articulation de la cheville. Il est, bien évidemment, possible d'inverser les positions respectives des éléments **52** et **53** sans sortir du cadre de l'invention.

La chaussure de ski selon l'invention permet, grâce au dispositif d'articulation, une reproduction, au moins partielle et, de préférence, totale, de l'ensemble des mouvements d'éversion et d'inversion du bloc calcanéo-pédieux sous l'astragale, sans pour autant nuire aux performances du skieur et au maintien du pied et de la cheville. En effet, la définition d'un modèle géométrique et mécanique représentatif de la cinématique des mouvements de l'articulation de la cheville sur des bases anatomiques et physiologiques a conduit à la définition du cône sous-astragalien **11** permettant de concilier des éléments jusqu'à présent antinomiques, à savoir la sécurité et les performances du skieur.

Les possibilités de débattement relatif dans les trois plans de l'espace des deux parties constitutives de la chaussure selon l'invention autorisent en cas de choc ou de chute par exemple, des mouvements d'échappement dans les trois plans de l'espace du membre inférieur, ce qui contribue à réduire les contraintes au niveau du genou et du système ligamentaire en général. En particulier, le recours à un dispositif d'articulation de type passif sans sollicitation active préférentielle, autorise les mouvements d'inversion et d'éversion de l'articulation sous astragalienne de la cheville dans les limites géométriques définies par le cône sous-astragalien, sans aucune sollicitation musculaire ou autres, conduisant à une accomodation parfaite des mouvements d'éversion et d'inversion.

Il s'avère, en outre, que les possibilités de mouvement supplémentaires qui sont à la disposition du skieur en raison du dispositif d'articulation proposé par l'invention, permettent une amélioration du palpage de la neige, ainsi qu'une meilleure conduite du ski en slalom par un fouettage angulaire du ski dans le virage, ces deux avantages résultant, précisément, du dispositif d'articulation selon l'invention.

Il doit, enfin, être noté qu'à la place des moyens d'articulation à ergots ou à double rotules qui ont été décrits, il est bien évidemment endemment envisageable d'avoir recours par exemple à des systèmes à roulement ou encore d'utiliser les propriétés de déformation élastique et de rigidité de certains matériaux plastiques ou autres. Le moyen de liaison postérieur **22** pourrait ainsi être simplement constitué d'une zone postérieure de jonction entre la tige **17** et la coque **15**, la-dite zone comportant, essentiellement, un matériau plastique déformable élastiquement.

## Revendications

1. Chaussure de ski comportant, d'une part, une coque plantaire (**15**) munie d'une semelle (**2**) et d'une zone d'empeigne (**16**) destinée à reposer directement ou indirectement sur un support, tel un ski par exemple, et apte à contenir au moins la base plantaire du pied et le bloc calcanéo-pédieux et, d'autre part, une enveloppe rigide (**17**) reliée par l'intermédiaire d'un dispositif d'articulation (**22**, **32**) à la coque (**15**) pour permettre un débattement angulaire relatif de la coque (**15**) et de l'enveloppe rigide (**17**),
caractérisée en ce que l'enveloppe rigide est une tige (**17**) apte à soutenir et envelopper l'articulation tibio-tarsienne de la cheville et l'astragale (**4**), montée et adaptée de manière étanche sur la coque (**15**) par l'intermédiaire du dispositif d'articulation (**22**, **32**), lequel est monté pour permettre un débattement angulaire relatif de la tige (**17**) et de la coque (**15**), selon au moins une liberté de mouvement dont le ou les axes instantanés de mouvement sont circonscrits à l'intérieur d'une enveloppe géométrique en forme de cône de révolution (**11**) dénommé cône sous-astragalien et représentatif des mouvements d'éversion et d'inversion.

2. Chaussure selon la revendication 1, caractérisée en ce que le sommet (**S**) du cône sous-astragalien (**11**) est situé dans la zone centrale du talon de la chaussure, à l'arrière du calcanéum (**3**) et à une distance (**d**) comprise entre 1 et 3 cm de ce dernier et à environ au tiers de sa hauteur, le-dit cône (**11**) étant, d'une part, incliné en direction de la partie supérieure de la chaussure, de manière que son axe principal (**14**) forme un angle (α) compris entre 20 et 50° et, de préférence, compris entre 30 et 45°, avec le plan de support et d'extension principal (**P**) de la chaussure et possédant, d'autre part, un angle d'ouverture (β) compris entre 15 et 30°.

3. Chaussure selon la revendication 2, caractérisée en ce que le cône (**11**) est incliné vers l'intérieur de la chaussure de manière que son axe principal (**14**) forme dans le plan horizontal un angle (γ) compris entre 15 et 30° avec l'axe longitudinal (**x-x'**) de la chaussure.

4. Chaussure selon la revendication 2, caractérisée en ce que l'axe principal (**14**) du cône (**11**) est confondu avec l'axe longitudinal (**x-x'**) de la chaussure.

5. Chaussure selon l'une des revendications 1 à 4, caractérisée en ce que le dispositif d'articulation (**22, 32**) assure plusieurs libertés de mouvements et, de préférence, trois, combinant des mouvements de rotation et de translation rectilignes et circulaires.

6. Chaussure selon la revendication 1 ou 5, caractérisée en ce que le dispositif d'articulation comporte un moyen de liaison antérieur (**32**) monté sur la partie antérieure de la chaussure, entre la coque et la tige, au moins en partie à l'intérieur du cône sous-astragalien (**11**).

7. Chaussure selon la revendication 1, 5 ou 6, caractérisée en ce que le dispositif d'articulation comporte un moyen de liaison postérieur (**32**) monté sur la partie postérieure de la chaussure au voisinage du sommet (**S**) du cône sous-astragalien.

8. Chaussure selon les revendications 6 et 7, caractérisée en ce que les moyens de liaison antérieurs et postérieurs sont situés sur un même axe (**14**).

9. Chaussure selon la revendication 6, caractérisée en ce que le moyen de liaison antérieur (**32**) est constitué d'une double rotule (**45**), ou d'un système à ergot (**33, 34, 36**), de préférence au moins en partie sphérique.

10. Chaussure selon la revendication 7, caractérisée en ce que l'élément de liaison postérieur (**22**) est constitué d'une rotule simple (**28**), d'un ergot sphérique (**23**) ou d'une zone de jonction déformable élastiquement entre la tige (**17**) et la coque (**15**).

11. Chaussure selon l'une des revendications 1 à 10, caractérisée en ce que des moyens de butées (**42, 43**) disposés, de préférence, sur les faces latérales de la chaussure, limitent le débattement relatif de la coque et de la tige.

12. Chaussure selon la revendication 11, caractérisée en ce que les moyens de butées (**42, 43**) consistent en un emboîtement avec jeu relatif de la coque (**15**) et de la tige (**17**), les surfaces des bordures inférieures et supérieures, respectivement de la tige et de la coque, assurant la fonction de butée.

13. Chaussure selon la revendication 5, caractérisée en ce que le dispositif d'articulation comporte deux barrettes (**51**) disposées latéralement, entre la tige (**17**) et la coque (**15**).

14. Chaussure selon l'une des revendications 1 à 13, caractérisée en ce que la tige rigide (**17**) comporte une tige supérieure (**55**), montée articulée par rapport au corps principal de la tige (**17**) autour d'un axe (**y-y'**) transversal au plan médian principal (**M**) de la chaussure, ledit axe s'étendant sensiblement au niveau de la pince tibio-péronière (**56**) de l'articulation de la cheville pour accommoder la flexion de cette articulation.

15. Chaussure selon la revendication 14, caractérisée en ce que l'axe transversal (**y-y'**) est incliné par rapport au plan de support et d'extension principal (**P**) de la chaussure et s'élève progressivement de l'extérieur vers l'intérieur de la chaussure.

16. Chaussure selon l'une des revendications précédentes, caractérisée en ce que des moyens de contrôle (**44**) de la souplesse du débattement sont disposés, de préférence latéralement, entre la tige (**17**) et la coque (**15**).

## Claims

1. Ski boot comprising, on the one hand, a plantar shell (15) equipped with a sole (2) and with an upper zone (16) intended to rest directly or indirectly on a support, such as a ski, for example, and adapted to contain at least the plantar base of the foot and the calcaneum-pedal block and, on the other hand, a rigid casing (17) connected by means of an articulating device (22, 32) to the shell (15) to allow relative angular deflection of the shell (15) and the rigid casing (17), characterized in that the rigid casing is a leg (17) adapted to support and surround the tibio-tarsal joint of the ankle and the astragalus (4), mounted and adapted in a sealed manner on the shell (15) by means of the articulating device (22, 32) which is mounted so as to allow relative angular deflection of the leg (17) and the shell (15), with at least one freedom of movement of which the instantaneous axis or axes of movement are circumscribed inside a geometric envelope in the form of a cone of revolution (11) called sub-astragalus cone and representative of the movements of eversion and of inversion.

2. Boot according to Claim 1, characterized in that the vertex (S) of the sub-astragalus cone (11) is located in the central zone of the heel of the boot, at the rear of the calcaneum (3) and at a distance (d) of between 1 and 3 cm from the latter and at about one-third of its height, said cone (11) being, on the one hand, inclined in the direction of the upper part of the boot such that its principal axis (14) forms an angle (α) of between 20 and 50° and preferably between 30 and 45° with the principal plane of support and extension (P) of the boot and having, on the other hand, an opening angle (β) of between 15 and 30°.

3. Boot according to Claim 2, characterized in that the cone (11) is inclined towards the interior of the boot so that its principal axis (14) forms in the horizontal plane an angle (γ) of between 15 and 30° with the longitudinal axis (x-x') of the boot.

4. Boot according to Claim 2, characterized in that the principal axis (14) of the cone (11) merges with the longitudinal axis (x-x') of the boot.

5. Boot according to one of Claims 1 to 4, characterized in that the articulating device (22, 32) allows several, and preferably three, freedoms of movement combining rectilinear and circular movements of rotation and translation.

6. Boot according to Claim 1 or 5, characterized in that the articulating device comprises a front connecting means (32) mounted on the front part of the boot, between the shell and the leg, at least partially inside the sub-astragalus cone (11).

7. Boot according to Claim 1, 5 or 6, characterized in that the articulating device comprises a rear connecting means (32) mounted on the rear part of the boot in the vicinity of the vertex (S) of the sub-astragalus cone.

8. Boot according to Claims 6 and 7, characterized in that the front and rear connecting means are located on the same axis (14).

9. Boot according to Claim 6, characterized in that the front connecting means (32) consists of a double ball (45), or of a lug system (33, 34 36) which is preferably at least partially spherical.

10. Boot according to Claim 7, characterized in that the rear connecting element (22) consists of a simple ball (28), of a spherical lug (23) or of an elastically deformable junction zone between the leg (17) and the shell (15).

11. Boot according to one of Claims 1 to 10, characterized in that abutment means (42, 43), preferably disposed on the lateral faces of the boot, limit the relative deflection of the shell and of the leg.

12. Boot according to Claim 11, characterized in that the abutment means (42, 43) consist of an interlocking with relative clearance of the shell (15) and the leg (17), the surfaces of the lower and upper edges of the leg and the shell respectively performing the function of abutment.

13. Boot according to Claim 5, characterized in that the articulating device comprises two bars (51) disposed laterally between the leg (17) and the shell (15).

14. Boot according to one of Claims 1 to 13, characterized in that the rigid leg (17) comprises an upper leg (55), articulated with respect to the main body of the leg (17) about an axis (y-y') transverse to the principal median plane (M) of the boot, said axis extending substantially to the level of the tibio-peroneal point (56) of the ankle joint to accommodate the flexion of this joint.

15. Boot according to Claim 14, characterized in that the tranverse axis (y-y') is inclined with respect to the principal plane of support and extension (P) of the boot and rises progressively from the exterior to the interior of the boot.

16. Boot according to any one of the preceding Claims, characterized in that means (44) for controlling the flexibility of the deflection are disposed, preferably laterally, between the leg (17) and the shell (15).

## Patentansprüche

1. Skischuh umfassend einerseits eine Fußsohlenschale (15) mit einer Sohle (2) und einem Vorderblattbereich (16), die dazu bestimmt ist, direkt oder indirekt auf einer Unterlage wie beispielsweise einem Ski aufzuliegen, und geeignet ist, zumindest die Fußsohle und den Fuß-Fersenbein-Bereich zu enthalten, und andererseits eine starre Hülle (17), die mittels einer Gelenkvorrichtung (22, 32) mit der Schale verbunden ist, damit die Schale (15) bezüglich der starren Hülle (17) winklig ausfedern kann,
dadurch gekennzeichnet, daß die starre Hülle ein Schaft (17) ist, der das Schienbein-Fersenknochen-Gelenk zwischen Knöchel und Astragalus (4) hält und umschließt und dicht an die Schale (15) montiert und angepaßt ist, und zwar mittels der Gelenkvorrichtung (22, 32), die so montiert ist, daß sie eine winklige Ausfederung zwischen Schaft (17) und Schale (15) erlaubt, nach zumindest einer Bewegungsfreiheit, deren Bewegungsschraubachse/n innerhalb einer geometrischen umgebenden Fläche in Form eines Kreiskonus (11) beschrieben ist/sind, der Subastralaguskonus genannt wird und die Bewegungen nach innen und außen darstellt.

2. Schuh nach Anspruch 1, dadurch gekennzeichnet, daß sich die Spitze (S) des Subastralaguskonus (11) im mittleren Bereich des Schuhabsatzes hinter dem Fersenbein (3) und in einem Abstand (d) von 1 bis 3 cm von diesem und ungefähr auf einem Drittel von dessen Höhe befindet, wobei dieser Konus (11) einerseits in Richtung des Schuhoberteils geneigt ist, so daß seine Hauptachse (14) einen Winkel (α) zwischen 20 und 50° und vorzugsweise zwischen 30 und 45° mit der Hauptstütz- und Streckebene (P) des Schuhs bildet und andererseits einen Öffnungswinkel (β) zwischen 15 und 30° besitzt.

3. Schuh nach Anspruch 2, dadurch gekennzeichnet, daß der Konus (11) zum Inneren des Schuhs geneigt ist, so daß seine Hauptachse (14) auf der Horizontalebene einen Winkel (γ) zwischen 15 und 30° mit der Längsachse (x-x') des Schuhs bildet.

4. Schuh nach Anspruch 2, dadurch gekennzeichnet, daß die Hauptachse (14) des Konus (11) mit der Längsachse (x-x') des Schuhs zusammenfällt.

5. Schuh nach einem der Ansprüche 1 bis 4, dadurch gekennzeichnet, daß die Gelenkvorrichtung (22, 32) mehrere Bewegungsfreiheiten und vorzugsweise drei zuläßt, wobei Dreh-, geradlinige und kreisförmige Bewegungen kombiniert sind.

6. Schuh nach Anspruch 1 oder 5, dadurch gekennzeichnet, daß die Gelenkvorrichtung eine vordere Verbindungsvorrichtung (32) aufweist, die im vorderen Bereich des Schuhs zwischen der Schale und dem Schaft zumindest teilweise innerhalb des Subastralaguskonus (11) montiert ist.

7. Schuh nach Anspruch 1, 5 oder 6, dadurch gekennzeichnet, daß die Gelenkvorrichtung eine hintere Verbindungsvorrichtung (32) aufweist, die im hinteren Bereich des Schuhs nahe der Spitze (S) des Subastralaguskonus montiert ist.

8. Schuh nach den Ansprüchen 6 und 7, dadurch gekennzeichnet, daß vordere und hintere Verbindungsvorrichtung auf ein und derselben Achse (14) liegen.

9. Schuh nach Anspruch 6, dadurch gekennzeichnet, daß die vordere Verbindungsvorrichtung (32) aus einem Doppelkugelgelenk (45) oder aus einem System mit einem vorzugsweise mindestens teilweise kugelförmigen Nocken (33, 34, 36) besteht.

10. Schuh nach Anspruch 7, dadurch gekennzeichnet, daß das vordere Verbindungselement (22) aus einem einfachen Kugelgelenk (28), einem kugelförmigen Nocken (23) oder einem elastisch verformbaren Verbindungsbereich zwischen dem Schaft (17) und der Schale (15) besteht.

11. Schuh nach einem der Ansprüche 1 bis 10, dadurch gekennzeichnet, daß Anschlagvorrichtungen (42, 43), die vorzugsweise an den Seitenflächen des Schuhs vorgesehen sind, das Ausfedern zwischen der Schale und dem Schaft begrenzen.

12. Schuh nach Anspruch 11, dadurch gekennzeichnet, daß die Anschlagvorrichtungen (42, 43) in einem Ineinanderschieben mit Spiel von Schale (15) und Schaft (17) bestehen, wobei die Flächen der unteren bzw. oberen Kante von Schaft und Schale die Funktion des Anschlags übernehmen.

13. Schuh nach Anspruch 5, dadurch gekennzeichnet, daß die Gelenkvorrichtung zwei Stege (51) aufweist, die seitlich zwischen dem Schaft (17) und der Schale (15) vorgesehen sind.

14. Schuh nach einem der Ansprüche 1 bis 13, dadurch gekennzeichnet, daß der starre Schaft (17) einen oberen Schaft (55), der gelenkig bezüglich dem Hauptkörper des Schafts (17) um eine zur Hauptmittelebene (M) des Schuhs quer verlaufende Achse (y-y') montiert ist, aufweist, wobei sich diese Achse im wesentlichen in Höhe der Wadenbein-Schienbeinklammer (56) des Knöchelgelenks befindet, um die Biegung dieses Gelenks zu ermöglichen.

15. Schuh nach Anspruch 14, dadurch gekennzeichnet, daß die Transversalachse (y-y') bezüglich der Hauptstütz- und Streckebene (P) des Schuhs geneigt ist und allmählich vom Äußeren zum Inneren des Schuhs hin nach oben verläuft.

16. Schuh nach einem der vorstehenden Ansprüche, dadurch gekennzeichnet, daß die Kontrollvorrichtungen (44) für die Ausfederungsgeschmeidigkeit zwischen dem Schaft (17) und der Schale (15), und zwar vorzugsweise seitlich, angeordnet sind.
